# FASCICULE DE BREVET EUROPEEN

(11) **EP 1 591 735 B1**
(45) Date de publication et mention de la délivrance du brevet: **27.01.2010**
(21) Numéro de dépôt: 05290740.9
(22) Date de dépôt: 04.04.2005
(51) Int. Cl.: F25D 17/04

(54) **Procédé de contrôle de la mise en dépression d'un compartiment de conservation sous vide**
Steuerverfahren zum Herabsetzen des Drucks eines evakuierbaren Lagerfaches
Method for controlling the lowering of pressure of a vacuum storage compartment

(30) Priorité: 30.04.2004 FR 0404661
(43) Date de publication de la demande: 02.11.2005
(73) Titulaire: FagorBrandt SAS, 92500 Rueil Malmaison (FR)
(72) Inventeur: Dematte, Stefano, 45142 St Jean de la Ruelle (FR)

(56) Documents cités:
- DE-A- 10 248 510
- PATENT ABSTRACTS OF JAPAN vol. 2000, no. 16, 8 mai 2001 (2001-05-08) -& JP 2001 012837 A (MATSUSHITA REFRIG CO LTD), 19 janvier 2001 (2001-01-19)
- PATENT ABSTRACTS OF JAPAN vol. 0154, no. 16 (M-1172), 23 octobre 1991 (1991-10-23) & JP 03 175251 A (MAKOTO WATANABE), 30 juillet 1991 (1991-07-30)

## Description

La présente invention se rapporte à un compartiment de conservation sous vide d'un réfrigérateur domestique.
Plus précisément, elle se rapporte à un procédé de contrôle automatique de la mise en dépression d'un tel compartiment de conservation sous vide.

Un dispositif de tiroir de conservation sous vide d'un réfrigérateur domestique est décrit par exemple dans le brevet FR1377844. Le dispositif décrit se propose de réaliser "au moins une cellule isolée, étanche à l'air, prise sur l'espace utilisable d'ensemble du réfrigérateur, cellule dans laquelle est produit un certain degré de vide, au moyen de dispositifs d'aspiration combinés au réfrigérateur ou associés à celui-ci". Ce type de dispositif permet de prolonger la durée de bonne conservation de certains aliments fragiles.

Un tel système présente les contraintes suivantes. Le système fonctionne en boucle ouverte, l'utilisateur insère le compartiment dans son logement et déclanche la création de vide. Il n'a pas d'information sur le bon positionnement du compartiment, ni sur la réalisation effective de la mise en dépression.
Une contrainte supplémentaire est que l'utilisateur doit réaliser plusieurs étapes successives et contraignantes pour obtenir le vide sans savoir si le résultat obtenu est correct. Il ne sait pas si la dépression obtenue est suffisante. De plus il n'a pas de moyen de vérification dans le temps du maintien d'une dépression adéquate.

Le document JP 2001 012837 A décrit un réfrigérateur comportant une pompe de mise sous vide qui évacue le gaz d'une chambre de stockage contenant des aliments vers l'extérieur.

Le but de l'invention est de réaliser un procédé de contrôle automatique de la mise en dépression d'un tel compartiment de conservation sous vide.
L'invention facilite l'utilisation d'un réfrigérateur muni d'un tel compartiment. En effet, le procédé permet de donner un retour d'information permanent à l'utilisateur sur la mise en place du compartiment et l'efficacité de la mise sous vide.

Selon l'invention, le procédé de contrôle automatique de la mise en dépression d'un tel compartiment de conservation sous vide, doit être capable de détecter la présence du compartiment. En effet, sa non présence peut être synonyme soit d'absence réelle, soit de mauvaise mise en place. Puis le procédé de contrôle doit être en mesure de prévenir rapidement l'utilisateur dans le cas où l'étanchéité du compartiment n'est pas assurée, quelle qu'en soit la raison. Enfin, il doit être capable de maintenir une dépression correcte à l'intérieur du compartiment de conservation sous vide et de prévenir l'utilisateur en cas d'impossibilité de le faire.

Ainsi, le procédé de contrôle automatique de la mise en dépression d'un tel compartiment de conservation sous vide comprend idéalement les étapes suivantes :
Une première étape consiste dans la mise à zéro et le démarrage d'un compteur du temps.
Un premier test est réalisé pour savoir si le compartiment de conservation sous vide est présent. S'il est absent, le procédé affiche le témoin correspondant à l'absence du compartiment de conservation sous vide et retourne à la première étape. S'il est présent, le procédé passe à l'étape suivante.
Une seconde étape consiste à afficher un témoin correspondant à la présence du compartiment de conservation sous vide, puis à démarrer le pompage de l'air dans le compartiment afin de le mettre sous vide.
Un second test est alors réalisé sur le temps écoulé. Si ce temps écoulé est inférieur à une première durée prédéterminée, le procédé retourne à la seconde étape. Si le temps écoulé est supérieur ou égal à la première durée prédéterminée, le procédé passe au test suivant.
Un troisième test est alors réalisé sur la pression à l'intérieur du compartiment de conservation sous vide. Si ladite pression est supérieure à une première pression prédéterminée, le procédé arrête le pompage, affiche un signal d'erreur et retourne à la première étape. Si la pression à l'intérieur du compartiment de conservation sous vide est inférieure ou égale à la première pression prédéterminée, le procédé passe à l'étape suivante.
Une troisième étape consiste à afficher un témoin correspondant au démarrage effectif de la mise en dépression du compartiment de conservation sous vide puis le procédé passe à l'étape suivante.
Un quatrième test est alors réalisé sur le temps. Si le temps écoulé est inférieur à une seconde durée prédéterminée, le procédé retourne à la troisième étape. Si le temps écoulé est supérieur ou égal à la seconde durée prédéterminée, le procédé passe au test suivant.
Un cinquième test est alors réalisé, de nouveau sur la pression à l'intérieur du compartiment de conservation sous vide. Si ladite pression est supérieure à une seconde pression prédéterminée, le procédé arrête le pompage, affiche le signal d'erreur et retourne à la première étape. Si la pression à l'intérieur du compartiment de conservation sous vide est inférieure ou égale à la seconde pression prédéterminée, le procédé passe à l'étape suivante.
Une quatrième étape consiste à arrêter le pompage et afficher un témoin correspondant à la réussite de la mise en dépression du compartiment de conservation sous vide puis le procédé retourne au cinquième test.

Le fait que la quatrième étape renvoie au cinquième test permet, en outre, de vérifier le maintien dans le temps de la dépression. Mais cette vérification pourrait être réalisée de façon plus appropriée en remplaçant cette quatrième étape par une autre étape et un test supplémentaire. En effet, dans le procédé tel que décrit ci-dessus, une remontée de la pression, naturelle au bout d'un certain temps, dans le compartiment de conservation sous vide entraîne l'affichage du signal d'erreur avant la remise en dépression du compartiment. Cela peut être ou ne pas être acceptable au niveau de l'utilisateur. En particulier, selon la fréquence à laquelle cela se produit et la nature du signal d'erreur (qui peut être sonore), il peut être intéressant de ne pas traiter une remontée naturelle de pression par l'utilisation la quatrième étape telle que décrite ci-dessus.

Dans un mode de réalisation préféré de l'invention, il est possible de remplacer la quatrième étape par la cinquième étape et le sixième test suivants :
Une cinquième étape consiste donc à arrêter le pompage et afficher un témoin correspondant à la réussite de la mise en dépression du compartiment de conservation sous vide puis le procédé passe au sixième test.
Le sixième test est alors réalisé. Il porte, comme le cinquième test, sur la pression à l'intérieur du compartiment de conservation sous vide. Si ladite pression est supérieure à la seconde pression prédéterminée, le procédé retourne à la première étape. Si la pression à l'intérieur du compartiment de conservation sous vide est inférieure ou égale à la seconde pression prédéterminée, le procédé retourne à la cinquième étape.

Ainsi on a réalisé une surveillance du maintien en dépression, tout en évitant de déclancher un signal d'erreur inutile.

Une conséquence intéressante de ces cinquième étape et sixième test est que le retour à la première étape en cas de remontée de la pression permet de s'assurer que la remontée de pression était bien due à un phénomène naturel et non à un incident.
Il est, bien sûr, envisageable de se contenter d'un simple redémarrage de la pompe à vide en cas de remontée de pression, redémarrage couplé à un arrêt de ladite pompe lorsque la seconde pression prédéterminée est atteinte. Mais cette solution peut s'avérer moins intéressante que le retour à la première étape car il faudra alors d'autres moyens de détection d'incidents.

En outre, il est envisageable de modifier en les couplant les quatrième et cinquième tests afin de réaliser une détection plus fine de l'obtention de la seconde pression prédéterminée. En effet, le procédé tel que décrit plus haut attend que la seconde période de temps prédéterminée soit finie pour tester la valeur de la pression. Il est donc envisageable que la durée de pompage soit supérieure dans ces conditions à ce quelle aurait pu être si un test sur la pression avait été réalisé avant la fin de ladite seconde durée prédéterminée.

D'autres caractéristiques et avantages de l'invention ressortiront de la description qui va suivre, donnée à titre d'exemple non limitatif, en référence aux dessins annexés dans lesquels :
- La figure 1 est une vue d'ensemble en perspective d'un réfrigérateur domestique comprenant un compartiment de conservation sous vide ;
- La figure 2 est une vue en perspective d'un compartiment de conservation sous vide ;
- La figure 3 est une vue partielle en coupe d'un réfrigérateur domestique comprenant un compartiment de conservation sous vide ;
- La figure 4 est un organigramme représentant un procédé de contrôle automatique de la mise en dépression d'un tel compartiment de conservation sous vide ; et
- Les figures 5a à 5e représentent les différents états possibles de l'affichage correspondant aux étapes décrites dans l'organigramme de la figure 4

A la figure 1 on a représenté une vue en perspective un réfrigérateur domestique 1 comprenant compartiment de conservation sous vide 2. Le réfrigérateur 1 comprend, en outre, une porte 3, une enceinte intérieure 4 et un affichage 5. On n'a pas représenté les autres éléments constitutifs d'un réfrigérateur bien connus de l'homme de l'art tels que le système de production de froid car ils ne sont pas modifiés par l'invention.

A la figure 2 on a représenté compartiment de conservation sous vide 2. Il lui a donné ici une forme telle que son bord supérieur se trouve dans un plan incliné, par rapport à l'horizontale vers l'arrière de l'appareil. Ce bord supérieur vient, lors de la fermeture du compartiment en contact avec une forme complémentaire à l'intérieur de l'enceinte. L'intérêt de cette forme est double, permettre une bonne étanchéité et laisser passer librement les éléments qui seront décrits à la figure 3. Mais l'invention est applicable à un compartiment de toute autre forme présentant une étanchéité satisfaisante et permettant l'installation des éléments décrits ci-dessous.

A la figure 3 on a représenté une vue partielle en coupe d'un réfrigérateur domestique comprenant un compartiment de conservation sous vide 2. On a représenté le compartiment 2 partiellement sorti de son logement 6. Ledit logement 6 est positionné à l'intérieur de l'enceinte 4 du réfrigérateur 1. Le logement 6 est muni d'un moyen 9 de détection de la présence du compartiment 2 (capteur fonctionnant par effet Hall par exemple). Il est aussi muni de deux moyens de mesure de la pression 7 et 8, par exemple des pressostats, le moyen 7 permettant de détecter un premier niveau de pression et le moyen 8 permet de détecter un second niveau de pression. Enfin un dispositif 10 permet de réaliser la mise en dépression du compartiment 2. Ce dispositif sera, d'une façon générale, une pompe à vide.
Selon l'invention, des valeurs intéressantes peuvent être par exemple, pour le premier niveau de pression prédéterminé P₁, de l'ordre de 150 mBar en dessous de la pression atmosphérique et, pour le second niveau de pression prédéterminé P₂, de l'ordre de 600 mBar en dessous de la pression atmosphérique. Ainsi, le fait d'atteindre le premier niveau de pression permet de vérifier que la mise en dépression est bien engagée et le fait d'atteindre le second niveau de dépression permet d'assurer une conservation optimale.

A la figure 4 on a représenté un organigramme représentant un procédé de contrôle automatique de la mise en dépression d'un tel compartiment de conservation sous vide. Les pression P₁, et P₂ ont été définies ci-dessus. Les temps, t₁ et t₂ peuvent être, par exemple, de l'ordre 30 secondes pour t₁ et de l'ordre de 180 secondes pour t₂. Ces valeurs sont données pour un volume de compartiment de l'ordre de 6 litres, mais dépendent bien sûr de plusieurs paramètres.

Les figures 5a à 5e représentent les différents états possibles de l'affichage correspondant aux étapes décrites dans l'organigramme de la figure 4.
L'affichage est, dans l'exemple de représentation choisi, composé de cinq symboles, un parallélépipède rectangle symbolisant le compartiment de conservation sous vide 2 et quatre barres verticales. Ces symboles peuvent présenter trois états : éteint, allumé fixe ou allumé clignotant. La représentation des ces états choisie pour les figures 5 est la suivante : des traits pointillés pour un symbole éteint, un trait gras et un remplissage grisé pour un symbole allumé fixe et un trait gras sans remplissage pour un symbole allumé clignotant.
Le témoin A, représenté à la figure 5a, présente tous les symboles éteints et signifie l'absence de compartiment.
Le témoin B, représenté à la figure 5b, présente le symbole du compartiment allumé fixe et toutes les barres éteintes et signifie la présence de compartiment.
Le témoin C, représenté à la figure 5c, présente le symbole du compartiment de conservation sous vide 2 allumé fixe, de même que la première barre en partant de la gauche. Les autres barres sont clignotantes, allumées par exemple à tour de rôle afin de symboliser une progression. Cette configuration signifie que le premier niveau de pression P₁ a été atteint dans de conservation sous vide 2 et que la mise sous vide se poursuit vers le second niveau de pression P₂.
Le témoin D, représenté à la figure 5d, présente tous les symboles allumés fixes et signifie que le second niveau de pression P₂ a été atteint et que la dépression dans le compartiment de conservation sous vide 2 est conforme au niveau recherché.
Le témoin E, représenté à la figure 5e, présente tous les symboles allumés clignotants et fait partie du signal d'erreur si celui-ci présente une composante visuelle.
Le signal d'erreur E peut, en effet, être visuel et/ou sonore.

Un mode de réalisation avantageux de l'invention consiste à coupler les tests comparant, l'un, le temps écoulé t à la durée prédéterminée t₂, et l'autre, la pression P à la pression prédéterminée P₂. Ainsi on peut stopper la mise en dépression dès que P₂ est atteinte, même si la durée t₂ n'est pas encore atteinte.

Il est envisageable, dans un autre mode de réalisation de l'invention, que le compartiment de conservation sous vide 2 ne se présente pas sous la forme d'un tiroir, comme illustré ici, mais sous la forme d'un compartiment fixe muni d'une porte. L'invention est alors adaptée en remplaçant le moyen 9 de détection de la présence du compartiment 2 par un moyen de détection de la fermeture de la porte.

Il est tout aussi envisageable, dans un autre mode de réalisation de l'invention, que le compartiment de conservation sous vide 2 ne se présente pas sous la forme d'un tiroir, mais sous la forme d'une boite étanche. Les moyens de mesure de la pression 7 et 8 et le dispositif 10 de mise en dépression du compartiment 2 pénètrent alors par des ouvertures munies de valves dans ledit compartiment de conservation sous vide 2.
L'intérêt d'un tel mode de réalisation est de pouvoir déplacer le compartiment de conservation sous vide 2 à l'intérieur du réfrigérateur 1, voire de le stocker à l'extérieur de celui-ci. Bien sûr dans ce cas il n'est pas réalisé de surveillance automatique du maintien en dépression du compartiment de conservation sous vide 2.
Un intérêt supplémentaire de ce mode de réalisation est de pouvoir disposer de plusieurs boîtes interchangeables.

Bien entendu, il sera être prévu des moyens (non représentés) de remise en pression du compartiment. Le procédé selon l'invention devra être adapté en fonction de la méthode de remise en pression choisie, mais le principe restera le même.

L'invention répond au souci de réaliser un procédé de contrôle automatique de la mise en dépression d'un compartiment de conservation sous vide. Elle assure à l'utilisateur un suivi de la mise en dépression et du maintien d'une faible pression et l'alerte en cas de dysfonctionnement.

## Revendications

1. Procédé de contrôle de la mise en dépression d'un compartiment de conservation sous vide d'un réfrigérateur domestique
**caractérisé en ce qu'**il comprend les étapes suivantes :
a- Mise à zéro et démarrage du compteur de temps t;
b- Test de la présence du compartiment de conservation sous vide;
S'il est absent, affichage d'un témoin (A) correspondant à l'absence du compartiment de conservation sous vide et retour à l'étape a;
S'il est présent, mise en marche du système de misé sous vide et passage à l'étape c;
c- Affichage d'un témoin (B) correspondant à la présence du compartiment de conservation sous vide et passage à l'étape d;
d- Test sur le temps écoulé t;
Si le temps écoulé t est inférieur à une durée prédéterminée t₁, retour à l'étape c;
Si le temps écoulé t est supérieur ou égal à la durée prédéterminée t₁, passage à l'étape e;
e- Test sur la pression P à l'intérieur du compartiment de conservation sous vide;
Si la pression P est supérieure à une pression prédéterminée P₁, arrêt du pompage, affichage d'un signal d'erreur (E) et retour à l'étape a;
Si la pression P est inférieure ou égale à une pression prédéterminée P₁, passage à l'étape f;
f- Affichage d'un témoin (C) correspondant au démarrage effectif de la mise en dépression du compartiment de conservation sous vide et passage à l'étape g;
g- Test sur le temps t;
Si le temps t écoulé est inférieur à une durée prédéterminée t₂, retour à l'étape f;
Si le temps t écoulé est supérieur ou égal à la durée prédéterminée t₂, passage à l'étape h;
h- Nouveau test sur la pression P à l'intérieur du compartiment de conservation sous vide;
Si la pression P est supérieure à une pression prédéterminée P₂, arrêt du pompage, affichage d'un signal d'erreur (E) et retour à l'étape a;
Si la pression P est inférieure ou égale à une pression prédéterminée P₂, passage à l'étape i;
i- Arrêt du pompage, affichage d'un témoin (D) correspondant à la réussite de la mise en dépression du compartiment de conservation sous vide et retour à l'étape h.

2. Procédé de contrôle de la mise en dépression d'un compartiment de conservation sous vide d'un réfrigérateur domestique selon la revendication 1,
**caractérisé en ce qu'**il comprend à la place de l'étape i les étapes suivantes :
i'- Arrêt du pompage, affichage d'un témoin (D) correspondant à la réussite de la mise en dépression du compartiment de conservation sous vide et passage à l'étape j'_{;}
j'- Nouveau test sur la pression P à l'intérieur du compartiment de conservation sous vide;
Si la pression P est supérieure à la pression prédéterminée P₂, retour à l'étape a;
Si la pression P est inférieure ou égale à la pression prédéterminée P₂, retour à l'étape i'.

## Claims

1. A method for controlling the depressurization of a vacuum storage compartment of a home refrigerator
**characterized in that** it comprises the following steps:
a - Setting the time t counter to zero and starting it;
b - Testing whether the vacuum storage compartment is present;
If it is absent, displaying an indicator (A) corresponding to the absence of the vacuum storage compartment and returning to step a;
If it is present, turning on the vacuum system and moving on to step c;
c - Displaying an indicator (B) corresponding to the presence of the vacuum storage compartment and moving on to step d;
d - Testing the elapsed time t;
If the elapsed time t is less than a predetermined duration t1, returning to step c;
If the elapsed time t is greater than or equal to the predetermined duration t1, moving on to step e;
e - Testing the pressure P within the vacuum storage compartment;
If the pressure P is greater than a predetermined pressure P1, stopping the pumping, displaying an error signal (E) and returning to step a;
If the pressure P is less than or equal to a predetermined pressure P1, moving on to step f;
f - Displaying an indicator (C) corresponding to the actual starting of the depressurization of the vacuum storage compartment, and moving on to step g;
g - Testing the time t;
If the elapsed time t is less than a predetermined duration t2, returning to step f;
If the elapsed time t is greater than or equal to a predetermined duration t2, moving on to step h;
h - Newly testing the pressure P within the vacuum storage compartment;
If the pressure P is greater than a predetermined pressure P2, stopping the pumping, displaying an error signal (E) and returning to step (a);
If the pressure P is less than or equal to a predetermined pressure P2, moving on to step i;
i - Stopping the pumping, displaying an indicator (D) corresponding to the success of the depressurization of the vacuum storage compartment, and returning to step h.

2. A method for controlling the depressurization of a vacuum storage compartment of a home refrigerator according to claim 1,
**characterized in that** it comprises, instead of step i, the following steps:
i' - Stopping the pumping, displaying an indicator (D) corresponding to the success of the depressurization of the vacuum storage compartment, and moving on to step j';
j' - Newly testing the pressure P inside the vacuum storage compartment;
If the pressure P is greater than the predetermined pressure P2, returning to step a;
If the pressure P is less than or equal to the predetermined pressure P2, returning to step i'.

## Patentansprüche

1. Verfahren zur Steuerung des unter Unterdrucksetzens eines Vakuumkonservierungsfachs eines Haushaltskühlschranks
**dadurch gekennzeichnet, dass** es die folgenden Schritte umfasst:
a - Nullstellen und Einschalten des Zeitzählers t;
b - Test des Vorhandenseins des Vakuumkonservierungsfachs;
bei nicht Vorhandensein, Aufleuchten einer Anzeige (A), welche dem Nichtvorhandensein des Vakuumkonservierungsfachs entspricht, und zurück zu Schritt a;
bei Vorhandensein, Einschalten des Systems zum unter Unterdrucksetzen und Übergang zu Schritt c;
c - Aufleuchten einer Anzeige (B), welche dem Vorhandensein des Vakuumkonservierungsfachs entspricht, und Übergang zu Schritt d;
d - Test der verstrichenen Zeit t;
wenn die verstrichene Zeit t kürzer als eine vorgegebene Zeit t₁ ist, zurück zu Schritt c;
wenn die verstrichene Zeit t eine vorgegebene Zeit t₁ überschreitet oder dieser entspricht, Übergang zu Schritt e;
e - Test des Drucks P im Inneren des Vakuumkonservierungsfachs;
wenn der Druck P einen vorgegebenen Druck P₁ überschreitet, Beenden des Pumpvorgangs, Anzeigen eines Fehlersignals (E) und zurück zu Schritt a;
wenn der Druck P niedriger als ein vorgegebener Druck P₁ ist oder diesem entspricht, Übergang zu Schritt f;
f - Aufleuchten einer Anzeige (C), welche dem effektiven Beginn des unter Unterdrucksetzens des Vakuumkonservierungsfachs entspricht, und Übergang zu Schritt g;
g - Test der Zeit t;
wenn die verstrichene Zeit t kürzer als eine vorgegebene Zeit t₂ ist, zurück zu Schritt f;
wenn die verstrichene Zeit t eine vorgegebene Zeit t₂ überschreitet oder dieser entspricht, Übergang zu Schritt h;
h - Erneuter Test des Drucks P im Inneren des Vakuumkonservierungsfachs;
wenn der Druck P einen vorgegebenen Druck P₂ überschreitet, Beenden des Pumpvorgangs, Anzeigen eines Fehlersignals (E) und zurück zu Schritt a;
wenn der Druck P niedriger als ein vorgegebener Druck P₂ ist oder diesem entspricht, Übergang zu Schritt i;
i - Beenden des Pumpvorgangs, Aufleuchten einer Anzeige (D), welche dem erfolgreichen unter Unterdrucksetzen des Vakuumkonservierungsfachs entspricht, und zurück zu Schritt h.

2. Verfahren zur Steuerung des unter Unterdrucksetzens eines Vakuumkonservierungsfachs eines Haushaltskühlschranks nach Anspruch 1,
**dadurch gekennzeichnet, dass** es anstelle des Schritts i die folgenden Schritte umfasst:
i' - Beenden des Pumpvorgangs, Aufleuchten einer Anzeige (D), welche dem erfolgreichen unter Unterdrucksetzen des Vakuumkonservierungsfachs entspricht, und Übergang zu Schritt j';
j' - Erneuter Test des Drucks P im Inneren des Vakuumkonservierungsfachs;
wenn der Druck P den vorgegebenen Druck P₂ überschreitet, zurück zu Schritt a;
wenn der Druck P niedriger als der vorgegebene Druck P₂ ist oder diesem entspricht, zurück zu Schritt i'.
